# EUROPÄISCHE PATENTSCHRIFT

(11) **EP 0 609 493 B1**
(45) Veröffentlichungstag und Bekanntmachung des Hinweises auf die Patenterteilung: **13.01.1999**
(21) Anmeldenummer: 93116545.0
(22) Anmeldetag: 13.10.1993
(51) Int. Cl.: B41M 3/14, G03C 5/08

(54) **Gegen unbefugtes Kopieren geschützte Substrate und Verfahren zu ihrer Herstellung**
Substrate protected against unwanted copying and method of preparation of this substrate
Sustrat protégé contre tirage et procédé pour sa fabrication

(30) Priorität: 26.10.1992 DE 4236143
(43) Veröffentlichungstag der Anmeldung: 10.08.1994
(73) Patentinhaber: BAYER AG, 51368 Leverkusen (DE)
(72) Erfinder: Berneth, Horst, Dr., D-51373 Leverkusen (DE); Claussen, Uwe, Dr., D-51379 Leverkusen (DE)

(56) Entgegenhaltungen:
- EP-A- 0 428 828
- AU-B- 518 156
- GB-A- 1 407 065

## Beschreibung

Die Erfindung betrifft gegen unbefugtes Kopieren geschützte Substrate und Verfahren zu ihrer Herstellung.

Schon lange besteht der Wunsch, einen wirksamen Schutz gegen unbefugtes Kopieren zu bekommen. So gibt es in der Literatur eine ganze Reihe verschiedener Vorschläge. Die meisten von ihnen beruhen darauf, den Untergrund der Vorlage einzufärben, um den Kontrast herabzusetzen. Da das Auge und der Sensor in der Maschine verschiedene Empfindlichkeiten für die Hellwerte der Farben haben, wurde versucht, den Hintergrund beim Kopieren für den Sensor relativ stärker zu verdunkeln als für das Auge. Hierfür sind sowohl remittierende Farbstoffe, insbesondere Rotnuancen, als auch fluoreszierende Farbstoffe genannt worden. Einen anderen Weg beschreibt beispielsweise die US-Patentschrift 4 472 627. Hier wird die Vorlage mit einer photoelektrisch schaltbaren Schicht überzogen, die beim Belichten dunkel wird. Der Nachteil hiervon ist jedoch der, daß sich die Vorlage im hellen Licht nicht mehr lesen läßt. Alle diese Vorschläge haben sich nicht durchsetzen können, wohl deshalb, weil alles Sehen auf der Wahrnehmung von Kontrasten beruht, weswegen es immer schwierig sein wird, die Lesbarkeit der Vorlage und ihre Kopiersicherheit durch die Verminderung des Kontrasts in Übereinstimmung zu bekommen. Letztlich ist nur eine unlesbare Vorlage auch kopiersicher.

Gemäß GB-A-1 407 065 wird ein Weg aufgezeigt, ein Original besser von seiner Fälschung unterscheiden zu können. Dabei werden zur Erstellung eines Originals Farbmittelkombinationen von Farbmitteln ähnlichen Farbtons verwendet, wobei mindestens ein Farbmittel metamer ist. Das Original und seine Fälschung sind durch Vergleich unter bestimmten Lichtverhältnissen voneinander zu unterscheiden.

In EP-A-428 828 werden zwei Wege beschrieben, wie man unter Verwendung fluoreszierender Farbmittel zu kopiergeschützten Substraten kommen kann. Der erste Lösungsweg geht von einem Substrat aus, auf das ein fluoreszierendes und ein nicht-fluoreszierendes Farbmittel ähnlichen Farbtons aufgebracht werden, so daß das Original bei Normallicht einen einheitlichen Farbton zeigt, und erst bei der Farbkopie die fluoreszierende Farbe verfälscht wiedergegeben wird. Der zweite Lösungsweg hat zum Ziel, die Farbkopie eines Substrates, auf dem ein fluoreszierendes und nicht-fluoreszierendes Farbmittel aufgebracht ist, einheitlich aussehen zu lassen. Dazu wird zunächst das fluoreszierende Farbmittel kopiert und dann ein Farbmittel gesucht, was dem Farbton dieser Kopie entspricht, um als nicht fluoreszierendes Farbmittel in der Kombination mit dem fluoreszierenden Farbmittel auf das Substrat aufgebracht zu werden.

Mit der Einführung der Farbkopierer hat sich das Problem weiter verschärft. Farben vermitteln schnell erkennbare Informationen und werden deswegen zur Kennzeichnung, Identifikation, Sicherung von Gegenständen usw. vielfach verwendet. Ein besonderes Problem ist die Nachahmung von Wertpapieren, Ausweisen o.ä. durch Farbkopien.

Erfindungsgemäß wird nun ein neues Verfahren zum Kopierschutz farbiger Vorlagen vorgestellt, das den Unterschied in der Empfindlichkeit des Auges und des in der Maschine befindlichen Sensors in einer überraschenden Weise ausnutzt.

Während das Auge Remissions- und Emissionsstrahlung nicht unterscheidet, und beide als Gesamt-Farbeindruck wahrnimmt, mißt der Sensor nur die Absorption und ist blind gegenüber der Emissionsstrahlung. Dies führt zu einem Unterschied in der Farbortbestimmung gegenüber dem augenoptischen Eindruck und dem überraschenden Effekt der Farbidentität für das Auge oder den Sensor.

Da man den brillanten Farbeindruck einer Fluoreszenzfarbe nicht durch Mischen von Remissionsfarben nachstellen kann, bleibt dieser Unterschied auch dann erhalten, wenn man das Bild örtlich korrigiert, beispielsweise durch Korrektur der Filtereinstellungen. Er ließe sich nur durch einen Toner ausgleichen, der einen fluoreszenzfähigen Farbstoff enthält. Dazu bedürfte es aber eines Sensorsystemes, das zwischen emittierenden und remittierenden Farben unterscheidet.

Die Wahrnehmbarkeit einer Farbortänderung mit dem Auge ist relativ. Gegen einen Vergleich mit der Ausgangsnuance können sehr kleine Änderungen noch sicher erkannt werden, während man beim Fehlen vergleichbarer Nuancen selbst relativ große Änderungen, insbesondere in der Helligkeit, nicht mehr sicher sieht.

Die Erfindung ist nun darauf gerichtet, ein emittierendes und einen remittierendes Farbmittel so auszuwählen, daß die Nuance beim Betrachten bei nicht wahrgenommener Fluoreszenz ähnlich oder gleich ist.

Die Erfindung betrifft Substrate mit darauf angebrachten sichtbaren Informationen, die gegen unbefugtes Kopieren geschützt sind, die dadurch gekennzeichnet sind, daß man zur Anbringung der Informationen eine solche Farbmittelkombination aus mindestens einem emittierenden und mindestens einem remittierenden Farbmittel einsetzt, deren Farbnuance beim Betrachten bei nicht wahrgenommener Fluoreszenz ähnlich oder gleich ist, wobei die Absorptionsmaxima der Farbmittel einer Kombination nicht mehr als 30 nm auseinanderliegen, wobei die Information so durch die Farbmittelkombination aufgebracht ist, daß die verschiedenen Farbfelder sich berühren oder nahe beieinander liegen.

Die Erfindung betrifft weiter Verfahren zur Herstellung von Substraten mit darauf angebrachten sichtbaren Informationen gegen unbefugtes Kopieren, das dadurch gekennzeichnet ist, daß zur Anbringung der Informationen eine solche Farbmittelkombination aus mindestens einem emittierenden und mindestens einem remittierenden Farbmittel eingesetzt wird, deren Farbnuance beim Betrachten bei nicht wahrgenommenen Fluoreszenz ähnlich oder gleich ist, wobei die Absorptionsmaxima der Farbmittel einer Kombination nicht mehr als 30 nm auseinanderliegen, wobei die Information so durch die Farbmittelkombination aufgebracht wird, daß die verschiedenen Farbfelder sich berühren oder nahe beieinander liegen.

Bei einem erfindungsgemäßen Substrat erscheint ein aus einer erfindungsgemäßen Farbmittelkombination gefertigtes Muster, wenn im Original erkennbar, in der Kopie als monochromer Fleck. Man kann hierzu mehrere Farbmittelkombinationen gleichzeitig verwenden, um komplexe Farbmuster herzustellen.

Das Remissionsfarbmittel kann aus mehreren Farbmitteln zusammengesetzt sein, woraus sich die Möglichkeit einer exakten Anpassung der Nuance an das Retroreflexionsspektrum des emissiven Partner ergibt.

Geeignete Farbmittel für Kombinationen sind in der Regel so beschaffen, daß ihre Absorptionsspektren in Lage und Bandenform ähnlich aussehen, wobei die Absorptionsmaxima nicht mehr als 30 nm, vorzugsweise nicht mehr 20 nm auseinander liegen. Die Halbwellenbreite der Farbstoffe in Lösung, d.h. die spektrale Breite der längstwelligen Bande bei halber Maximalextinktion ( ε/2 bei λ _{max.}) sollte <150 nm, bevorzugt <100 nm betragen.

Auch das Fluoreszenzfarbmittel kann aus Mischungen bestehen, die allerdings so aufgebaut sein müssen, daß innerhalb der Emissionsbande keine Absorption eintritt. Vorzugsweise wird es sich um Farbmittel handeln, die ähnlich wie das Remissionsfarbmittel absorbieren.

Eine Anwendungsform der Erfindung besteht darin, auf Papier mit dem emittierenden und dem remittierenden Farbmittelein Muster zu drucken, indem die mit den verschiedenen Farbmitteln bedruckten Flächen sich berühren oder nahe beieinander liegen sollen. Die Druckfarbe enthält die Farbmittel als Farbpigmente oder als mit Farbstoffen eingefärbte Kunststoffpulver oder Polymerdispersionen in für Druckfarben üblichen Bindemitteln. Die Druckfarbe kann auch die Farbstoffe in gelöster Form enthalten

Geeignete Kunststoffpulver sind beispielsweise Polyacrylnitril, Polyester, Polycarbonat, Epoxi-Harze, Melamin-Formaldehyd-Harze; geeignete Dispersionen sind beispielsweise Styrolacrylate, Polyurethane oder Polyharnstoffe.

Geeignete Pigmente sind alle Farbpigmente, vorzugsweise organische Farbpigmente. Eine besondere Form sind die Salze kationischer Farbstoffe mit schwerlöslich machenden Säuren wie Molybdatophosphat, Wolframatophosphat, Molybdatosilikat, Wolframatosilikat oder geeigneten organischen Carbon- oder Sulfonsäuren.

Geeignete Farbstoffe zum Einfärben der Kunststoffpulvern oder Polymerdispersionen sind alle neutralen oder kationischen Farbstoffe, die sich in diesen Medien lösen oder sie durch Salzbildung gut anfärben oder die über reaktive Gruppen in das Polymer eingebaut werden können.

Eine andere Form der Anwendung der Erfindung besteht darin, daß man Papier mit dem einen Farbstoff einfärbt und mit dem anderen ein Muster aufdruckt. Vorzugsweise wird zur Färbung des Papieres der remittierende Farbstoff verwendet. Die Druckfarbe kann wie oben beschrieben aufgebaut sein. Ebenso kann als Druckfarbe eine Lösung des Farbstoffs in mikroverkapselter Form eingesetzt werden.

Geeignete Farbstoffe zum Färben des Papiers sind alle kationischen oder anionischen Farbstoffe, die eine Affinität zur Cellulosefaser haben. Geeignete Farbstoffe für Mikrokapseln sind alle neutralen Farbstoffe, die sich in den zur Mikroverkapselung üblichen Lösungsmitteln, wie aliphatischen, aromatischen und chlorierten Kohlenwasserstoffen, ausreichend lösen. Neben Papier kommen alle papierähnlichen Stoffe, wie Vliese, aber auch Kunststoffolien, in Frage. Bevorzugt ist Papier.

### Beispiel 1

a) 20 g Polyacrylnitrilpulver wurden in Wasser bei pH = 4 mit 150 mg des Farbstoffs der Formel bei 90°C gefärbt und anschließend getrocknet.
b) Analog verfuhr man unter Verwendung von 110 mg des Farbstoffs der Formel
c) 1 g des unter b) gefärbten Pulvers wurden in 6 g 5 %iger wäßriger Polyvinylalkohollösung dispergiert. Mit einem Pinsel wurde auf Papier die Zahl "10" geschrieben.
d) Mit einer wie unter c) hergestellten Dispersion des Pulvers aus a) wurde mit einem Pinsel ein viereckiges Feld um die Zahl "10" und der Innenraum der "O" so bemalt, daß dieses Feld unmittelbar an die Ziffern anstieß.
e) Das Auge konnte die "10" deutlich grünstichig gelb fluoreszierend in der gelben Umgebung lesen.
f) Auf einem Farbkopierer wurde eine Farbkopie dieser Vorlage hergestellt. Das ganze Feld inklusive der Zahl "10" wurde in einem einheitlichen Gelb wiedergegeben, sodaß die "10" nicht mehr erkannt werden konnte

### Beispiel 2

Die Zahl "10" wurde mit der Dispersion aus c) des Beispiels 1, das umgebende Feld mit der Dispersion aus d) des Beispiels 1 gemalt. Auch hier konnte das Auge die Zahl klar lesen, sie verschwand aber auf der Farbkopie.

### Beispiele 3-7

Die Vorgehensweise entsprach den Beispielen 1 und 2. Es wurden folgende Farbstoffpaare eingesetzt:

### Beispiel 8

a) 100 mg des Farbstoffs der Formel wurden in 100 ml einer 5 %igen Lösung von Polyvinylacetat in Aceton gelöst. Mit einem Pinsel wurde auf Papier die Zahl "10" gemalt.
b) Entsprechend wurde mit einer Lösung des Farbstoffs der Formel der Innenraum der "O" und ein viereckiges Feld um die "10" so angemalt, daß kein Zwischenraum zwischen den bemalten Flächen entstand.
c) Das Auge konnte die gelbe "10" deutlich in dem grünstichig gelb fluoreszierenden Umfeld lesen.
d) Eine auf einem Farbkopierer hergestellte Farbkopie dieser Vorlage zeigte jedoch nur ein einheitlich gelbes Feld, in dem die "10" nicht zu erkennen war.

Analog können die in den Beispielen 3-7 verwendeten Farbstoffe eingesetzt werden.

### Beispiel 9

a) 20 g Polyesterpulver wurden in Wasser mit 120 mg des Farbstoffs der Formel bei 100°C gefärbt und anschließend getrocknet.
b) Analog verfuhr man mit 250 mg des Farbstoffs der Formel
c) 1 g des unter a) gefärbten Pulvers wurden in 6 g 5 %igem wäßrigem Polyvinylalkohol dispergiert. Mit einem Pinsel wurde auf Papier eine "2" gemalt.
d) Mit einer wie unter c) hergestellten Dispersion des Pulvers aus b) wurde um die Zahl "2" ein viereckiges Feld so gemalt, daß die beiden farbigen Flächen ohne Zwischenraum aneinander stießen.
e) Mit dem Auge konnte eine grünstichig-gelbfluoreszierende "2" in der gelben Umgebung deutlich erkannt werden.
f) Eine auf einem Farbkopierer hergestellte Farbkopie zeigte ein einheitlich gelbes Feld, in dem die "2" nicht mehr zu sehen war.

## Patentansprüche

1. Substrate mit darauf angebrachten sichtbaren Informationen, die gegen unbefugtes Kopien geschützt sind, dadurch gekennzeichnet, daß man zur Anbringung der Informationen eine solche Farbmittelkombination aus mindestens einem emittierenden und mindestens einem remittierenden Farbmittel einsetzt, deren Farbnuance beim Betrachten bei nicht wahrgenommener Fluoreszenz ähnlich oder gleich ist, wobei die Absorptionsmaxima der Farbmittel einer Kombination nicht mehr als 30 nm auseinander liegen, wobei die Information so durch die Farbmittelkombination aufgebracht ist, daß die verschiedenen Farbfelder sich berühren oder nahe beieinander liegen.

2. Verfahren zur Herstellung von Substraten gemäß Anspruch 1 mit darauf angebrachten sichtbaren Informationen gegen unbefugtes Kopieren, dadurch gekennzeichnet, daß zur Anbringung der Informationen eine solche Farbmittelkombination aus mindestens einem emittierenden und mindestens einem remittierenden Farbmittel eingesetzt wird, deren Farbnuance beim Betrachten bei nicht wahrgenommener Fluoreszenz ähnlich oder gleich ist, wobei die Absorptionsmaxima der Farbmittel einer Kombination nicht mehr als 30 nm auseinanderliegen, wobei die Information so durch die Farbmittelkombination aufgebracht wird, daß die verschiedenen Farbfelder sich berühren oder nahe beieinander liegen.

3. Substrate nach Anspruch 1, dadurch gekennzeichnet, daß mehr als ein Remissionsfarbmittel eingesetzt wird.

4. Substrate nach Anspruch 1, bestehend aus Papier oder papierähnlichen Stoffen.

5. Substrate nach Anspruch 4, dadurch gekennzeichnet, daß der oder die Remissionsfarbstoff(e) durch direkte Einfärbung und der oder die Emissionsfarbstoff(e) in mikroverkapselter Form aufgebracht werden.

6. Substrate nach Anspruch 1, dadurch gekennzeichnet, daß die Informationen durch Beschreiben oder Bedrucken angebracht werden.

7. Substrate nach Anspruch 1, dadurch gekennzeichnet, daß die Farbmittel als Pigmente oder gefärbte Kunststoffpulver oder Polymerdispersionen aufgebracht werden.

8. Substrate nach Anspruch 1, dadurch gekennzeichnet, daß die Absorptionsmaxima nicht mehr als 20 nm auseinander liegen.

## Claims

1. Substrates bearing visible information applied thereto which are secure against unauthorised copying, characterised in that the information was applied using a colorant combination of at least one emitting and at least one reflecting colorant such that their shades upon viewing without fluorescence being perceived are similar or identical, the absorption maxima of the colorants of a combination being not more than 30 nm apart, the information having been applied by means of the colorant combination in such a manner that the various colour fields touch or are close to one another.

2. Process for producing substrates according to Claim 1 bearing visible information applied thereto against unauthorised copying, characterised in that the information is applied using a colorant combination of at least one emitting and at least one reflecting colorant such that their shades upon viewing without fluorescence being perceived are similar or identical, the absorption maxima of the colorants of a combination being not more than 30 nm apart, the information being applied by means of the colorant combination in such a manner that the various colour fields touch or are close to one another.

3. Substrates according to Claim 1, characterised in that more than one reflection colorant is used.

4. Substrates according to Claim 1, consisting of paper or paper-like substances.

5. Substrates according to Claim 4, characterised in that the reflection dyestuff(s) is (are) applied by direct coloration and the emission dyestuff(s) is (are) applied in microencapsulated form.

6. Substrates according to Claim 1, characterised in that the information is applied by writing or printing.

7. Substrates according to Claim 1, characterised in that the colorants are applied as pigments or coloured plastic powders or polymer dispersions.

8. Substrates according to Claim 1, characterised in that the absorption maxima are not more than 20 nm apart.

## Revendications

1. Supports portant des données visibles inscrites et qui sont protégées contre la copie non autorisée, caractérisés en ce que, pour inscrire les données, on utilise une combinaison de colorants consistant en au moins un colorant émetteur et au moins un colorant réémetteur dont les nuances colorées, en l'absence de perception de la fluorescence, sont voisines ou identiques, les maxima d'absorption des colorants d'une combinaison n'étant pas éloignés les uns des autres de plus de 30 nm et les données étant inscrites à l'aide de la combinaison de colorants en sorte que les divers domaines colorés soient en contact entre eue ou voisins les uns des autres.

2. Procédé de préparation des supports selon la revendication 1, portant des données visibles contre la copie non autorisée, caractérisé en ce que, pour inscrire les données, on utilise une combinaison de colorants consistant en au moins un colorant émetteur et au moins un colorant réémetteur dont les nuances, en l'absence de perception de la fluorescence, sont voisines ou identiques, les maxima d'absorption des colorants d'une combinaison n'étant pas éloignés les uns des autres de plus de 30 nm et les données étant inscrites à l'aide de la combinaison de colorant en sorte que les divers domaines colorés soient en contact entre eux ou voisins les uns des autres.

3. Supports selon la revendication 1, caractérisés en ce que l'on utilise plus d'un colorant réémetteur.

4. Supports selon la revendication 1, consistant en papier ou matières analogues au papier.

5. Supports selon la revendication 4, caractérisé en ce que le ou les colorants réémetteurs sont appliqués par coloration directe et le ou les colorants émetteurs à l'état micro-encapsulé.

6. Supports selon la revendication 1, caractérisé en ce que les données sont déposées par inscription ou impression.

7. Supports selon la revendication 1, caractérisé en ce que les colorants sont appliqués sous la forme de pigments ou de poudres de résine synthétique ou dispersions de polymères colorées.

8. Support selon la revendication 1, caractérisé en ce que les maxima d'absorption ne sont pas éloignés les uns les autres de plus de 20 nm.
